# EUROPÄISCHE PATENTSCHRIFT

(11) **EP 2 342 529 B1**
(45) Veröffentlichungstag und Bekanntmachung des Hinweises auf die Patenterteilung: **25.12.2013**
(21) Anmeldenummer: 09778712.1
(22) Anmeldetag: 25.09.2009
(51) Int. Cl.: F41H 7/02, F42B 30/12

(54) **WAFFENSYSTEM MIT EINEM TRÄGERFAHRZEUG UND EINEM FAHRZEUGGEBUNDENEN MÖRSER**
WEAPON SYSTEM WITH A CARRIER VEHICLE AND A VEHICLE DEPENDENT MORTAR
SYSTÈME D'ARME AVEC UN VÉHICULE PORTEUR ET UN MORTIER LIÉ AU VÉHICULE

(30) Priorität: 17.10.2008 DE 102008052074
(43) Veröffentlichungstag der Anmeldung: 13.07.2011
(73) Patentinhaber: Rheinmetall Landsysteme GmbH, 29345 Unterlüß (DE)
(72) Erfinder: BECKER, Wilfried, 59302 Oelde (DE); BÖER, Wolfgang, 29320 Hermannsburg (DE); DESGRANGES, Hans-Ulrich, 29225 CeIIe (DE); MOSER, Hans, 29227 CeIIe (DE)
(74) Vertreter: Dietrich, Barbara
(86) Internationale Anmeldenummer: PCT/EP2009/006919
(87) Internationale Veröffentlichungsnummer: WO 2010/043302

(56) Entgegenhaltungen:
- WO-A-2005/075933
- DE-A1- 3 423 010
- FR-A- 2 647 888

## Beschreibung

Die Erfindung betrifft ein Waffensystem mit einem Trägerfahrzeug und einem fahrzeuggebundenen Mörser gemäß den Merkmalen des Oberbegriffes des Anspruchs 1.

Ein derartiges Waffensystem ist beispielsweise aus der FR 2 647 888 A bekannt.

Die DE 197 13 192 C2 beschreibt ein Waffensystem bestehend im Wesentlichen aus einem Trägerfahrzeug, welches einen Mannschaftsraum und einen heckseitig an dem Trägerfahrzeug vorgesehenen Waffenraum zur Aufnahme mindestens eines Mörsers umfasst. Dabei ist der Mörser von der Mündung des Waffenrohres her mit Mörsergranaten ladbar.

Aus der DE 10 2004 050 218 ist ein Munitionsmagazin für großkalibrige Munition bekannt.

Die DE 10 2004 050 215 A1 beschäftigt sich mit einer entsprechenden Munitionskette. Wenngleich nicht näher darauf eingegangen wird, ist diese Konstruktion durch einen Motor erweiterbar, so dass die Kette elektrisch angetrieben werden könnte.

Während bei den bekannten fahrzeuggebundenen Mörsern das Richten des Waffenrohres mittels automatisch betätigbarer Antriebe erfolgen kann, muss das Laden der Waffe mit Mörsergranaten nach wie vor in der Regel manuell erfolgen. Üblicherweise ist daher ein Ladeschütze vorgesehen, der sowohl nach Festlegung der Zielparameter die erforderliche Anzahl der auf dem Leitwerkschaft der Mörsergranate angeordneten Treibladungsmodule ermittelt und die nicht benötigten Module manuell entfernt als auch bei Mörsergranaten mit programmierbarem Zünder die Zünderprogrammierung manuell vornimmt.

Aufgrund der für diesen Ladeschützen zu berücksichtigenden Sicherheitsbedingungen (ausreichender Panzerschutz, Vermeidung einer unzulässig hohen CO-Belastung und/oder ABC-Belastung sowie Schutz vor einer Deflagration der Munition als Folge externer Einwirkungen) ist eine kompakte Integration des Mörsers in das Trägerfahrzeug schwierig und eine vollständige Trennung des Mannschaftsraumes von einem besatzungslosen Waffenraum in der Regel nicht möglich.

Die FR 2 647 888 A beschreibt ein Waffensystem mit einem Trägerfahrzeug und einem fahrzeuggebundenen Mörser, wobei dieser nach dem Beladen in eine entsprechende Abschussposition schwenkbar ist. Zudem weist das Waffensystem eine automatische Ladevorrichtung auf.

Der Erfindung liegt die Aufgabe zugrunde, ein Waffensystem der eingangs erwähnten Art anzugeben, bei dem auf ein manuelles Laden des Mörsers mit geeigneten Mörsergranaten verzichtet werden kann.

Diese Aufgabe wird erfindungsgemäß durch die Merkmale des kennzeichnenden Teils des Anspruchs 1 gelöst. Weitere, besonders vorteilhafte Ausgestaltungen der Erfindung offenbaren die Unteransprüche.

Die Erfindung beruht im Wesentlichen auf dem Gedanken, in dem durch eine Trennwand von dem Mannschaftsraum eines Fahrzeuges abgetrennten Waffenraum eine von dem Mannschaftsraum steuerbare automatische Ladeeinrichtung anzuordnen, welche die jeweilige Mörsergranate einem ebenfalls in dem Waffenraum befindlichen Munitionsmagazin entnimmt, in einer Indexposition des Waffenrohres vor die Mündung des Waffenrohres transportiert und dann axial in die Mündung des Waffenrohres hinein schiebt, wobei in dem Waffenraum eine ebenfalls von dem Mannschaftsraum steuerbare automatische Abstreifereinrichtung angeordnet ist, welche die nach Festlegung der Zielparameter nicht benötigten Treibladungsmodule vor dem Einschieben der entsprechenden Mörsergranate in das Waffenrohr automatisch von dem Leitwerkschaft der Mörsergranate schiebt. Die Abstreifeinrichtung greift dabei an das abzustreifende Treibladungsmodul stirnseitig an, spreizt dieses vorzugsweise und schiebt es vom Leitwerkschaft. Das Modul wird dabei bevorzugt aufgefangen, um es beispielsweise erneut verwenden zu können.

Sofern die Mörsergranaten statt eines Aufschlagzünders einen programmierbaren Kopfzünder aufweisen, kann in die Ladeeinrichtung des Mörsers eine Zünderprogrammiereinrichtung integriert werden, welche nach Vorliegen der Zieldaten den Kopfzünder der Mörsergranate bei deren Ladevorgang entsprechend programmiert. Zünderprogrammiereinheiten als auch entsprechende Verfahren sind bekannt.

Bekannte Programmiereinheiten sind jedoch im Bodenteil eines Waffenrohres untergebracht. Entsprechend des Aufbaus einer Mörsergranate bietet sich diese Konstellation jedoch nicht an, so dass die Ladeeinrichtung in Weiterführung der Erfindung bevorzugt mit einem die Zünderprogrammiereinrichtung enthaltenden, haubenförmig ausgebildeten Betätigungsteil versehen ist, welches den Kopf der Mörsergranate - und damit auch den Kopfzünder - mindestens teilweise umschließt. Mit diesem Betätigungsteil wird dann die Mörsergranate nicht nur axial in das Waffenrohr geschoben, sondern kann auch gleichzeitig der Kopfzünder programmiert werden.

Zum Auffangen der überzähligen Treibladungsmodule kann unterhalb der Abstreifereinrichtung ein Sammelbehälter vorgesehen sein, in den die Treibladungsmodule nach dem Abstreifvorgang hinein fallen. Es kann aber auch vorgesehen sein, dass die überzähligen Treibladungsmodule in einen seitlich angeordneten Sammelbehälter von der Abstreifereinrichtung hinein geschoben werden.

Mit der vorliegenden Konstruktion wird eine vollständige Trennung zwischen Mannschaftsraum oder dergleichen und einem besatzungslosen Waffenraum möglich.

Weitere Einzelheiten und Vorteile der Erfindung ergeben sich aus dem folgenden, anhand einer Figur erläuterten Ausführungsbeispiel.

Die Figur gibt eine schematische Draufsicht auf den heckseitigen Bereich eines Waffensystems mit fahrzeuggebundenem Mörser wieder, wobei sich das Waffenrohr des Mörsers in seiner Indexstellung (hier zum Trägerfahrzeug geschwenktes Waffenrohr mit einer Erhöhung von 0°) befindet.

Das erfindungsgemäße Waffensystem ist mit dem Bezugszeichen 1 gekennzeichnet und umfasst ein Trägerfahrzeug 2, welches einen Mannschaftsraum 3 und einen Waffenraum 4 zur Aufnahme des fahrzeuggebundenen Mörsers 5 enthält. Dabei sind Mannschaftsraum 3 und Waffenraum 4 durch eine Trennwand 6 aus Panzerstahl voneinander getrennt.

Das in seiner Indexposition befindliche Waffenrohr 7 des Mörsers 5 soll von seiner Mündung 8 her mit einer Mörsergranate 9 geladen werden, die auf ihrem Leitwerkschaft 10 drei seitlich abstreifbare Treibladungsmodule 11 aufweist.

Erfindungsgemäß ist nun vorgesehen, dass in dem Waffenraum 4 eine von dem Mannschaftsraum 3 steuerbare automatische Ladeeinrichtung 12 angeordnet ist, welche die jeweilige Mörsergranate 9 einem ebenfalls in dem Waffenraum 4 befindlichen Munitionsmagazin 13 oder 14 entnimmt und zu dem in seiner Indexposition befindlichen Waffenrohr 7 transportiert, so dass die Mörsergranate 9 dann axial in die Mündung 8 des Waffenrohres 7 einschiebbar ist.

Wird nun bei der Ermittlung der Zielparameter festgestellt, dass statt der drei auf dem Leitwerkschaft 10 befindlichen Treibladungsmodule 11 lediglich ein einziges Treibladungsmodul 11 erforderlich ist, wird automatisch eine im Waffenraum 4 vor der Mündung 8 des Waffenrohres 7 angeordnete Abstreifereinrichtung 15 aktiviert, welche mittels zweier verschiebbarer zungenförmiger Abstreiferteile 15' die beiden nicht benötigten Treibladungsmodule 11 automatisch seitlich von dem Leitwerkschaft 10 der Mörsergranate 9 wegschiebt.

Unterhalb der Abstreifereinrichtung 15 ist ein Sammelbehälter 20 in dem Waffenraum 4 angeordnet, in den die von dem Leitwerkschaft 10 abgestreiften, nicht benötigten Treibladungsmodule 11 hineinfallen.

Die Ladeeinrichtung 12 besteht bei dem dargestellten Ausführungsbeispiel aus zwei rückensteifen Ketten 16, die auf ein haubenförmig ausgebildetes Betätigungsteil 17 wirken. Dieses Betätigungsteil 17 umschließt den Kopf der Mörsergranate 9 teilweise und verschiebt bei dem Ladevorgang die Mörsergranate 9 axial in Richtung auf die Mündung 8 des Waffenrohres 7.

In dem Betätigungsteil 17 ist außerdem eine Zünderprogrammiereinrichtung 18 integriert, mittels welcher bei dem Ladevorgang des Mörsers 5 ein Kopfzünder 19 der Mörsergranaten 9 mit den aus den Zieldaten ermittelten Zündzeitwerten programmiert wird.

Sobald die Mörsergranate 9 in das Waffenrohr 7 eingeschoben ist, wird das Waffenrohr 7 mittels nicht dargestellter Stellantriebe in seine durch die Zielparameter vorgegebene Abfeuerstellung geschwenkt und die Abfeuereinrichtung dann betätigt.

### Bezugszeichenliste

- 1: Waffensystem
- 2: Trägerfahrzeug
- 3: Mannschaftsraum
- 4: Waffenraum
- 5: Mörser
- 6: Trennwand
- 7: Waffenrohr
- 8: Mündung
- 9: Mörsergranate
- 10: Leitwerkschaft
- 11: Treibladungsmodul
- 12: Ladeeinrichtung
- 13, 14: Munitionsmagazine
- 15: Abstreifereinrichtung
- 15': Abstreiferteile
- 16: rückensteife Kette
- 17: Betätigungsteil
- 18: Zünderprogrammiereinrichtung
- 19: Kopfzünder
- 20: Sammelbehälter

## Patentansprüche

1. Waffensystem mit einem Trägerfahrzeug (2) und einem fahrzeuggebundenen Mörser (5), wobei der Mörser (5) mit einer Mörsergranate (9), die auf ihrem Leitwerkschaft (10) mehrere seitlich abstreifbare Treibladungsmodule (11) aufweisen, ladbar und dann in eine den vorgegebenen Zielparametern entsprechende Abschussposition schwenkbar ist, wobei
- eine steuerbare automatische Ladeeinrichtung (12) angeordnet ist, welche die jeweilige Mörsergranate (9) einem ebenfalls in dem Waffenraum (4) befindlichen Munitionsmagazin (13, 14) entnimmt, **dadurch gekennzeichnet, dass**
- eine steuerbare automatische Abstreifereinrichtung (15) angeordnet ist, welche die nach Festlegung der Zielparameter nicht benötigten Treibladungsmodule (11) vor dem Einschieben der entsprechenden Mörsergranate (9) in das Waffenrohr (7) automatisch von dem Leitwerkschaft (10) der Mörsergranate (9) schiebt.

2. Waffensystem nach Anspruch1, **dadurch gekennzeichnet, dass** unterhalb der Abstreifereinrichtung (15) ein Sammelbehälter (20) für die nicht benötigten Treibladungsmodule (11) angeordnet ist.

3. Waffensystem nach Anspruch 1, **dadurch gekennzeichnet, dass** für die überzähligen Treibladungsmodule einen seitlich angeordneten Sammelbehälter vorgesehen sein kann.

4. Waffensystem nach einem der Ansprüche 1 bis 3, **dadurch gekennzeichnet, dass** zum Verschießen von Mörsergranaten (9) mit programmierbarem Kopfzünder (19) die Ladeeinrichtung (12) des Mörsers (5) eine Zünderprogrammiereinrichtung (18) enthält, welche den Kopfzünder (19) der Mörsergranate (9) bei deren Ladevorgang entsprechend einem Feuerbefehl programmiert.

5. Waffensystem nach einem der Ansprüche 1 bis 4, **dadurch gekennzeichnet, dass** die Ladeeinrichtung (12) ein haubenförmig ausgebildetes Betätigungsteil (17) umfasst, mit dem die Mörsergranate (9) axial in das Waffenrohr (7) geschoben wird und über , welches der Kopfzünder (19) programmierbar ist.

6. Trägerfahrzeug mit einem Waffensystem nach einem der Ansprüche 1 bis 4, **dadurch gekennzeichnet, dass** zwischen dem Mannschaftsraum (3) und dem Waffenraum (4) eine Trennwand (6) vorgesehen ist.

7. Trägerfahrzeug nach Anspruch 6, **dadurch gekennzeichnet, dass** die Trennwand (6) zwischen Mannschaftsraum (3) und Waffenraum (4) aus Panzerstahl besteht.

8. Trägerfahrzeug nach Anspruch 6 oder 7, **dadurch gekennzeichnet, dass** die vom Mannschaftsraum (3) steuerbare Ladevorrichtung (12) und Abstreifeinrichtung (15) im Waffenraum (4) angeordnet sind.

## Claims

1. Weapon system having a carrier vehicle (2) and a mortar (5), wherein the mortar (5) can be loaded with a mortar shell (9), which mortar shells have a plurality of propellant charge modules (11), which can be stripped off at the side, on their fin structure (10), and said mortar (5) can then be pivoted to a firing position which is appropriate for the predetermined target parameters, wherein
- a controllable automatic loading device (12) is arranged which takes the respective mortar shell (9) from a munition magazine (13, 14) which is likewise located in the weapon area (4), **characterized in that**
- a controllable automatic stripping device (15) is arranged, which automatically pushes those propellant charge modules (11) which are not required after definition of the target parameters off the fin structure (10) of the mortar shell (9), before the corresponding mortar shell (9) is pushed into the weapon barrel (7).

2. Weapon system according to Claim 1, **characterized in that** a collecting container (20) for the propellant charge modules (11) which are not required is arranged underneath the stripping device (15).

3. Weapon system according to Claim 1, **characterized in that** a collecting container which is arranged at the side can be provided for the excess propellant charge modules.

4. Weapon system according to one of Claims 1 to 3, **characterized in that**, in order to fire mortar shells (9) with a programmable nose fuze (19), the loading device (12) of the mortar (5) contains a fuze programming device (18), which programs the nose fuze (19) of the mortar shell (9) appropriately with a fire command during its loading process.

5. Weapon system according to one of Claims 1 to 4, **characterized in that** the loading device (12) has an operating part (17) which is in the form of a shroud, by means of which the mortar shell (9) is pushed axially into the weapon barrel (7) and via which the nose fuze (19) can be programmed.

6. Carrier vehicle having a weapon system according to one of Claims 1 to 4, **characterized in that** a separating wall (6) is provided between the crew area (3) and the weapon area (4).

7. Carrier vehicle according to Claim 6, **characterized in that** the separating wall (6) between the crew area (3) and the weapon area (4) is composed of armored steel.

8. Carrier vehicle according to Claim 6 or 7, **characterized in that** the loading apparatus (12) and stripping device (15), which can be controlled from the crew area (3), are arranged in the weapon area (4).

## Revendications

1. Système d'armement comprenant un véhicule porteur (2) et un mortier (5) fixé au véhicule, le mortier (5) pouvant être chargé avec un obus de mortier (9) qui présente sur son arbre d'empennage (10) plusieurs modules de charge propulsive (11) qui peuvent être expulsés latéralement, et pouvant ensuite être pivoté dans une position de lancement correspondant aux paramètres de visée prédéfinis,
- un dispositif de charge automatique commandable (12) étant disposé, lequel prélève l'obus de mortier (9) correspondant dans un magasin de munitions (13, 14) qui se trouve lui aussi dans le compartiment d'armement (4), **caractérisé en ce**
- **qu'**un dispositif d'expulsion automatique commandable (15) est disposé, lequel, après avoir défini les paramètres de visée, décale automatiquement les modules de charge propulsive (11) non nécessaires de l'arbre d'empennage (10) de l'obus de mortier (9) avant l'introduction de l'obus de mortier (9) correspondant dans le canon de l'arme (7).

2. Système d'armement selon la revendication 1, **caractérisé en ce qu'**un récipient collecteur (20) pour les modules de charge propulsive (11) non nécessaires est disposé au-dessous du dispositif d'expulsion (15).

3. Système d'armement selon la revendication 1, **caractérisé en ce qu'**un récipient collecteur disposé latéralement peut être prévu pour les modules de charge propulsive en surnombre.

4. Système d'armement selon l'une des revendications 1 à 3, **caractérisé en ce que** pour le décalage des obus de mortier (9) munis d'un détonateur d'ogive programmable (19), le dispositif de charge (12) du mortier (5) continent un dispositif de programmation du détonateur (18) qui programme le détonateur d'ogive (19) de l'obus de mortier (9) lors de l'opération de chargement conformément à un ordre de tir.

5. Système d'armement selon l'une des revendications 1 à 4, **caractérisé en ce que** le dispositif de charge (12) comprend une pièce d'actionnement (17) réalisée en forme de capot, avec laquelle l'obus de mortier (9) est glissé dans le sens axial dans le canon de l'arme (7) et par le biais de laquelle le détonateur d'ogive (19) peut être programmé.

6. Véhicule porteur muni d'un système d'armement selon l'une des revendications 1 à 4, **caractérisé en ce qu'**une paroi de séparation (6) est prévue entre le compartiment de l'équipage (3) et le compartiment d'armement (4).

7. Véhicule porteur selon la revendication 6, **caractérisé en ce que** la paroi de séparation (6) entre le compartiment de l'équipage (3) et le compartiment d'armement (4) se compose d'acier de blindage.

8. Véhicule porteur selon la revendication 6 ou 7, **caractérisé en ce que** le dispositif de charge (12) et le dispositif d'expulsion (15) commandables depuis le compartiment de l'équipage (3) sont disposés dans le compartiment d'armement (4).
